# EUROPÄISCHE PATENTSCHRIFT

(11) **EP 2 771 512 B1**
(45) Veröffentlichungstag und Bekanntmachung des Hinweises auf die Patenterteilung: **21.06.2017**
(21) Anmeldenummer: 11776112.2
(22) Anmeldetag: 26.10.2011
(51) Int. Cl.: E01B 26/00

(54) **FAHRZEUGTRASSE**
VEHICLE TRACK
TRACÉ POUR VÉHICULE

(43) Veröffentlichungstag der Anmeldung: 03.09.2014
(73) Patentinhaber: Büse, Hans-Joachim, 33034 Brakel-Beller (DE)
(72) Erfinder: Büse, Hans-Joachim, 33034 Brakel-Beller (DE)
(74) Vertreter: Hoefer & Partner Patentanwälte mbB
(86) Internationale Anmeldenummer: PCT/EP2011/005403
(87) Internationale Veröffentlichungsnummer: WO 2013/060344

(56) Entgegenhaltungen:
- EP-A1- 1 355 008
- EP-B1- 1 253 245
- FR-A1- 2 808 292
- US-A- 3 760 741

## Beschreibung

Die Erfindung bezieht sich auf eine Fahrzeugtrasse mit zumindest zwei zueinander parallelen, auf einem Unterbau befestigten Schienen, auf welchen plattenartige Elemente angeordnet sind.

Die EP 1 253 245 B1 beschreibt ein Verfahren zur Nutzung von Bahngleisen, bei welchem Fertigteile auf die Gleise aufgelegt werden, welche als Fahrweg oder Gehweg oder in anderer Weise nutzbar sind. Bei einer derartigen Konstruktion liegen die Fertigteile lediglich auf der Oberfläche der Schienen auf, sie sind dabei nur gegen ein seitliches Herunterrutschen fixiert. Diese Art der Ausgestaltung erlaubt keine dynamische Belastung.

Der Erfindung liegt die Aufgabe zugrunde, eine Fahrzeugtrasse der eingangs genannten Art zu schaffen, welche komplexen Belastungen standhält und insbesondere für die Nutzung durch schnell fahrende Fahrzeuge geeignet ist.

Erfindungsgemäß wird die Aufgabe durch die Merkmalskombination des Anspruchs 1 gelöst, die Unteransprüche zeigen weitere vorteilhafte Ausgestaltungen der Erfindung.

Erfindungsgemäß ist somit vorgesehen, dass die plattenartigen Elemente jeweils im seitlichen unteren Bereich nach unten vorstehende Lagerböcke aufweisen, welche höhenverstellbar an Halteelementen gelagert sind, welche jeweils an einer der Schienen befestigt sind.

Erfindungsgemäß ist somit eine Konstruktion vorgesehen, bei welcher an den Schienen Halteelemente befestigt sind, welche die weitere Konstruktion tragen. Diese Halteelemente können in geeigneter Anzahl auf den Schienen angeordnet werden. Hierdurch ist es möglich, die Halteelemente so anzuordnen, zu beabstanden und zu dimensionieren, dass die erforderlichen Traglasten übertragen werden können.

In besonders günstiger Ausgestaltung der Erfindung ist vorgesehen, dass die Halteelemente mechanisch mit den Schienen verbunden sind, beispielsweise durch Verschrauben. Es ist jedoch auch möglich, die Halteelemente fest mit den Schienen zu verbinden, beispielsweise mittels einer Schweißverbindung. Hierdurch wird eine feste, nicht demontierbare Konstruktion gewählt, welche zwar eine nachträgliche Demontage oder Justage nicht vorsieht, welche jedoch hinsichtlich der exakten Positionierung der Halteelemente vorteilhaft sein kann.

Bei einer mechanischen Verankerung der Halteelemente an den Schienen, beispielsweise durch Schrauben oder Ähnliches, ist es möglich, die Halteelemente auszutauschen oder deren Position zu justieren. Hierdurch ist es auch möglich, unterschiedlich abgenutzte Schienenprofile zur Montage der Fahrzeugtrasse zu verwenden.

Die Halteelemente lagern erfindungsgemäß die plattenartigen Elemente. Diese weisen nach unten vorstehende Lagerböcke auf, welche in den Halteelementen gelagert und geführt sind. Auf diese Weise ist es möglich, die plattenartigen Elemente sowohl in Längsrichtung als auch in Querrichtung der Schienen exakt zu positionieren und zu fixieren und zudem eine Höheneinstellung vorzunehmen. Letzteres ist insbesondere dann von Vorteil, wenn die zu verwendenden (alten) Schienen bzw. deren Unterbau nicht mehr exakt positioniert sind. Auch bei einer Erhöhung für Kurvenfahrten oder Ähnliches erweist sich eine Höhenjustierbarkeit als besonders vorteilhaft.

Ein weiterer Aspekt der Höhenverstellbarkeit zwischen den Lagerböcken und den Halteelementen besteht darin, dass es möglich ist, eine Feinjustage der Fahrzeugtrasse auch nach einer vorgegebenen Betriebszeit vorzunehmen und somit beispielsweise Senkungen des Unterbaues zu kompensieren.

Ein weiterer, wesentlicher Vorteil der Verwendung der erfindungsgemäßen Halteelemente besteht darin, dass die einzelnen plattenartigen Elemente jeweils einzeln demontierbar sind, beispielsweise, um Wartungsarbeiten durchzuführen. Da die Halteelemente fest an den Schienen verbleiben, können die plattenförmigen Elemente nachfolgend in einfacher Weise wieder aufgesetzt werden und finden ihre vorherige exakte Position.

Besonders günstig ist es, wenn an dem jeweiligen Lagerbock ein gegen das Halteelement in Anlage befindliches Justageelement vorgesehen ist. Dieses kann beispielsweise in Form eines Gewindeelements ausgebildet sein, beispielsweise in Form einer Schraube. Somit ist es in günstiger Ausgestaltung der Erfindung möglich, mittels einer das plattenartige Element zumindest teilweise durchgreifenden Schraube eine einfache Höhenjustage durchzuführen. Das Gewindeelement (Schraube) kann beispielsweise mit einem Rundgewinde, einem selbstsperrenden Gewinde und/oder einer Verdrehsicherung versehen sein. Somit wird verhindert, dass während dynamischer Belastungen der Fahrzeugtrasse eine unerwünschte selbsttätige Verstellung erfolgt.

Weiterhin ist in besonders vorteilhafter Ausgestaltung der Erfindung vorgesehen, dass zwischen der Schiene und dem Halteelement ein Dämpfungselement angeordnet ist. Dieses kann bevorzugt in Form eines elastischen Elements ausgebildet sein, beispielsweise eines Gummielements, eines Kunststoffelements oder eines elastischen metallischen Elements. Hierdurch erfolgt eine zuverlässige Dämpfung von Schwingungen, die durch ein Befahren der Fahrzeugtrasse auftreten können. Dies verbessert zum einen den Fahrkomfort und schont zum anderen die Schienen und den Unterbau.

Um die Höhenverstellung und Justage der plattenartigen Element zu verbessern, ist in vorteilhafter Ausgestaltung vorgesehen, dass das Gewindeelement einen nach oben weisenden Betätigungsbereich aufweist, welcher durch eine Ausnehmung des plattenartigen Elements betätigbar ist. Somit ist es auf besonders einfache Weise möglich, von der Oberseite der plattenartigen Elemente aus eine Lagejustierung durchzuführen. Diese kann mittels geeigneter Vorrichtungen auch automatisch erfolgen, so dass eine bestehende erfindungsgemäße Fahrzeugtrasse nach deren Fertigstellung oder in vorgegebenen Wartungsintervallen nachjustierbar ist.

Um ausreichende Querkräfte übertragen zu können, ist in vorteilhafter Ausgestaltung der Erfindung weiterhin vorgesehen, dass der Lagerbock vertikal verschiebbar in einer Ausnehmung des Halteelements angeordnet ist. Der Lagerbock gleitet somit ähnlich einer teleskopischen Führung in dem Halteelement, so dass eine Positionierung sowie die zur Kraftübertragung erforderlichen Kontaktflächen in optimaler Weise ausgestaltet werden können.

Die erfindungsgemäße Fahrzeugtrasse eignet sich insbesondere für die Verwendung stillgelegter Bahngleise. Diese sind vielfach durch Abnutzung der Schienen und/oder des Unterbaues nicht mehr optimal nutzbar, wobei der Aufwand einer Neuherstellung durch die dann mögliche Nutzung nicht gerechtfertigt ist. Hier kann die erfindungsgemäße Fahrzeugtrasse einfach und kostengünstig Abhilfe schaffen. Durch das Auflegen der plattenartigen Elemente wird eine Fahrbahn realisiert, auf welcher beispielsweise Magnetschwebezüge mit hoher Geschwindigkeit fahren können. Für diese Nutzungsvariante kann es besonders günstig sein, die plattenartigen Elemente mit Stromschienen, Tragmagneten, Führmagneten oder Statorpaketen zu versehen. Diese können dem üblichen Antrieb von Magnetschwebefahrzeugen dienen und entweder separat an den plattenartigen Elementen befestigt oder in diese integriert sein. Bei einer integrierten Lösung ist es besonders vorteilhaft, wenn elektrische Verbindungselemente zwischen den einzelnen plattenförmigen Elementen vorgesehen sind, um eine störungsfreie Stromversorgung zu gewährleisten. Bei einer derartigen Lösung kann es auch besonders vorteilhaft sein, die verwendeten (alten) Schienen elektrisch gegenüber den Halteelementen und/oder den plattenartigen Elementen zu isolieren.

Die erfindungsgemäße Fahrzeugtrasse ist insbesondere auch für U-Bahnen verwendbar, dabei speziell mit Magnetschwebezügen.

Erfindungsgemäß können die plattenartigen Elemente beliebige Längen aufweisen, beispielsweise zwischen 5 und 10 m, es ist jedoch auch möglich, weitaus längere plattenartige Elemente als Module auszugestalten, beispielsweise mit Längen bis zu 30 m. Hierdurch ist ein schneller Aufbau der erfindungsgemäßen Fahrzeugtrasse möglich.

Die erfindungsgemäße Fahrzeugtrasse ermöglicht es somit, bestehende Bahntrassen, insbesondere stillgelegte Bahntrassen einer erneuten, technisch hochwertigen Nutzung zuzuführen, insbesondere für Magnetschwebezüge, welche weitaus höhere Geschwindigkeiten realisieren können, als dies mit schienengebundenen Fahrzeugen auf den alten Schienen möglich wäre.

Im Folgenden wird die Erfindung anhand eines Ausführungsbeispiels in Verbindung mit der Zeichnung beschrieben. Dabei zeigt:
- Fig. 1: eine vereinfachte Schnittansicht einer aus dem Stand der Technik bekannten Konstruktion,
- Fig. 2: eine perspektivische Ansicht gemäß Fig. 1,
- Fig. 3: eine perspektivische Ansicht einer möglichen erfindungsgemäßen Nutzung,
- Fig. 4: eine Schnittansicht eines erfindungsgemäßen Ausführungsbeispiels,
- Fig. 5: eine perspektivische Teilansicht des in Fig. 4 gezeigten Ausführungsbeispiels,
- Fig. 6: eine weitere perspektivische Teilansicht des Ausführungsbeispiels der Fig. 4 und 5, und
- Fig. 7: eine vereinfachte schematische Schnittansicht eines Ausführungsbeispiels der erfindungsgemäßen Fahrzeugtrasse mit einem Magnetschwebefahrzeug.

Die Fig. 1 zeigt in der Schnittansicht einen üblichen Unterbau eines Schienenweges, beispielsweise mit Schotter. In dem Unterbau sind Schwellen 11 eingelassen, auf welchen in üblicher Weise Schienen 2 montiert sind. Auf die Schienen 2 sind plattenartige Elemente 3 aufgelegt, so wie dies auch in Fig. 2 dargestellt ist. Die plattenartigen Elemente 3 weisen an ihrer Unterseite jeweils Begrenzungen 12 auf, welche ein seitliches Verrutschen der plattenartigen Elemente 3 verhindern. Für dynamische Belastungen sind derartige Konstruktionen nicht geeignet, sie genügen vielmehr im Wesentlichen nur statischen Belastungen.

Die Fig. 3 zeigt ein perspektivisches, vereinfachtes Ausführungsbeispiel der Erfindung mit Nutzung für ein Magnetschwebefahrzeug 13.

Die Fig. 4 bis 6 zeigen im Detail ein Ausführungsbeispiel der Erfindung. Dabei ist eine Schiene 2 dargestellt, auf welcher bzw. an welcher ein Halteelement 5 befestigt ist. Das Halteelement 5 weist einen im Wesentlichen H-förmigen Querschnitt auf. Seine unteren Schenkel sind mit Gewindeausnehmungen 14 versehen, in welche seitliche Schrauben 15 oder Gewindebolzen eingeschraubt sind. Bedingt durch das Schienenprofil, welches in seinem mittleren Bereich eine geringere Breite aufweist, erfolgt somit eine feste und zuverlässige Fixierung des Halteelements 5.

Zwischen der Oberseite der Schiene 2 und dem Quersteg des Halteelements 5 ist ein Dämpfungselement 10 angeordnet, welches beispielsweise aus Gummi oder Kunststoff hergestellt ist. Das Halteelement 5 liegt somit mittels des Dämpfungselements 10 auf der Schiene 2 auf. Hierdurch können Schwingungen während der Nutzung der erfindungsgemäßen Fahrzeugtrasse gedämpft werden. Dies dient auch zur Geräuschreduzierung.

Das Halteelement 5 bildet eine taschenartige Ausnehmung 9, in welcher ein Lagerbock 4 teleskopartig geführt ist und mittels eines Gewindeelements 6 (Justageelement) höhenverstellbar ist.

Das Gewindeelement 6 ist beispielsweise in Form einer Schraube ausgebildet, welche einen oberen Betätigungsbereich 7 (Mehrkant, Schlitz oder Ähnliches) aufweist. Das Gewindeelement 6 kann beispielsweise mit einem Rundgewinde versehen sein, welches in einer Gewindeausnehmung 16 des Lagerbocks 4 geführt ist.

An der Oberseite des Lagerbocks 3 ist einstückig mit diesem ein plattenartiges Element 3 verbunden. Dieses weist im Bereich des Gewindeelements 6 eine Ausnehmung 8 auf, um das Gewindeelement 6 verstellen zu können. Die Ausnehmung 8 ist mittels eines Abdeckelements 17 abdeckbar, wobei, wie in Fig. 5 gezeigt, benachbarte plattenartige Elemente 3 durch ein gemeinsames Abdeckelement 17 verschließbar und gegeneinander verriegelbar sind. Hierdurch ist es möglich, eine zusätzliche Fixierung der plattenartigen Elemente 3 in Längsrichtung der Schienen 2 zu erreichen.

Die Doppelpfeile in den Fig. 4 bis 6 zeigen jeweils die vertikale Verstellmöglichkeit bzw. Justagemöglichkeit der plattenartigen Elemente 3, relativ zu der Schiene 2.

Für die Verwendung bei einem Magnetschwebezug ist es möglich, an der Oberseite der plattenartigen Elemente, so wie in Fig. 3 dargestellt, einen Führungssteg 16 vorzusehen. Weiterhin ist es möglich, an den Seitenbereichen der plattenartigen Elemente Stromschienen oder Tragmagnete 19 oder Ähnliches anzuordnen, siehe die schematische Darstellung einer Verwendung des erfindungsgemäßen plattenartigen Elements 3 für ein Magnetschwebefahrzeug, ähnlich der Darstellung gemäß Fig. 3.

### Bezugszeichenliste

- 1: Unterbau
- 2: Schiene
- 3: plattenartiges Element
- 4: Lagerbock
- 5: Halteelement
- 6: Gewindeelement / Justageelement
- 7: Betätigungsbereich
- 8, 9: Ausnehmung
- 10: Dämpfungselement
- 11: Schwelle
- 12: Begrenzung
- 13: Magnetschwebefahrzeug
- 14: Gewindeausnehmung
- 15: Schraube / Gewindebolzen
- 16: Gewindeausnehmung
- 17: Abdeckelement
- 18: Führungssteg
- 19: Tragmagnet

## Patentansprüche

1. Fahrzeugtrasse mit zumindest zwei zueinander parallelen, auf einem Unterbau (1) befestigten Schienen (2), auf welchen plattenartige Elemente (3) angeordnet sind, **dadurch gekennzeichnet, dass** die plattenartigen Elemente (3) jeweils im seitlichen unteren Bereich nach unten vorstehende Lagerböcke (4) aufweisen, welche höhenverstellbar an Halteelementen (5) gelagert sind, welche jeweils an einer der Schienen (2) befestigt sind.

2. Fahrzeugtrasse nach Anspruch 1, **dadurch gekennzeichnet, dass** an dem jeweiligen Lagerbock (4) ein gegen das Halteelement (5) in Anlage befindliches Justageelement oder Gewindeelement (6) angeordnet ist.

3. Fahrzeugtrasse nach Anspruch 2, **dadurch gekennzeichnet, dass** das Gewindeelement (6) in Form einer das plattenartige Element (3) zumindest teilweise durchgreifenden Schraube ausgebildet ist.

4. Fahrzeugtrasse nach Anspruch 2 oder 3, **dadurch gekennzeichnet, dass** das Gewindeelement (6) mit einem Rundgewinde und/oder einer Verdrehsicherung versehen ist.

5. Fahrzeugtrasse nach einem der Ansprüche 1 bis 4, **dadurch gekennzeichnet, dass** das Gewindeelement (6) einen nach oben weisenden Betätigungsbereich (7) aufweist, welcher durch eine Ausnehmung (8) des plattenartigen Elements (3) betätigbar ist.

6. Fahrzeugtrasse nach einem der Ansprüche 1 bis 5, **dadurch gekennzeichnet, dass** der Lagerbock (4) vertikal verschiebbar in einer Ausnehmung (9) des Halteelements (5) angeordnet ist.

7. Fahrzeugtrasse nach einem der Ansprüche 1 bis 6, **dadurch gekennzeichnet, dass** zwischen der Schiene (2) und dem Halteelement (5) ein Dämpfungselement (10), bevorzugt in Form eines elastischen Elements, angeordnet ist.

8. Fahrzeugtrasse nach einem der Ansprüche 1 bis 7, **dadurch gekennzeichnet, dass** das plattenartige Element (3) mit Stromschienen, Tragmagneten, Führungsmagneten und/oder Linearmotoren versehen ist.

9. Plattenartiges Element für eine Fahrzeugtrasse, insbesondere nach einem der Ansprüche 1 bis 8, mit mehreren im seitlichen unteren Bereich angeordneten, nach unten vorstehenden Lagerböcken (4), welche höhenverstellbar an Halteelementen (5) gelagert sind, welche jeweils an einer Schiene befestigbar sind.

## Claims

1. Vehicle line having at least two rails (2) that are parallel to one another and are fastened to a substructure (1) and plate-shaped elements (3) are arranged on said rails, **characterized in that** the plate-shaped elements (3) comprise in each case in the laterally lower region bearing blocks (4) that protrude downwards and are mounted in a height-adjustable manner on retaining elements (5) that are fastened in each case to one of the rails (2).

2. Vehicle line according to Claim 1, **characterized in that** an adjusting element or threaded element (6) that is in abutment with the retaining element (5) is arranged on the respective bearing block (4).

3. Vehicle line according to Claim 2, **characterized in that** the threaded element (6) is embodied in the form of a screw that at least in part passes through the plate-shaped element (3).

4. Vehicle line according to Claim 2 or 3, **characterized in that** the threaded element (6) is provided with a round thread and/or anti-twist protection.

5. Vehicle line according to any one of the claims 1 to 4, **characterized in that** the threaded element (6) comprises an upwardly oriented actuating region (7) that can be actuated through a cut-out (8) of the plate-shaped element (3).

6. Vehicle line according to any one of the claims 1 to 5, **characterized in that** the bearing block (4) can be displaced vertically in a recess (9) of the holding element (5).

7. Vehicle line according to any one of the claims 1 to 6, **characterized in that** a damping element (10), preferably in the form of a resilient element, is arranged between the rail (2) and the retaining element (5).

8. Vehicle line according to any one of the claims 1 to 7, **characterized in that** the plate-shaped element (3) is provided with current rails, levitation magnets, guiding magnets and/or linear motors.

9. Plate-shaped element for a vehicle line, in particular according to any one of the claims 1 to 8, having multiple bearing blocks (4) that protrude downwards and are arranged in the laterally lower region, said bearing blocks being mounted in a height-adjustable manner on the retaining elements (5) that can be fastened in each case to a rail.

## Revendications

1. Tracé pour véhicule avec au moins deux rails (2) fixés sur une fondation (1), parallèles l'un à l'autre, sur lesquels des éléments (3) de type plaque sont agencés, **caractérisé en ce que** les éléments (3) de type plaque présentent chacun des supports de palier (4) dépassant vers le bas dans la zone inférieure latérale, qui sont logés de manière réglable en hauteur sur des éléments de retenue (5) qui sont chacun fixés sur l'un des rails (2).

2. Tracé pour véhicule selon la revendication 1, **caractérisé en ce qu'**un élément d'ajustement ou élément de filetage (6) se trouvant en appui contre l'élément de retenue (5) est agencé sur ledit support de palier (4).

3. Tracé pour véhicule selon la revendication 2, **caractérisé en ce que** l'élément de filetage (6) est réalisé sous la forme d'une vis traversant au moins partiellement l'élément (3) de type plaque.

4. Tracé pour véhicule selon la revendication 2 ou 3, **caractérisé en ce que** l'élément de filetage (6) est pourvu d'un filetage rond et/ou d'un dispositif antirotation.

5. Tracé pour véhicule selon l'une des revendications 1 à 4, **caractérisé en ce que** l'élément de filetage (6) présente une zone d'actionnement (7) tournée vers le haut qui peut être actionnée par un évidement (8) de l'élément (3) de type plaque.

6. Tracé pour véhicule selon l'une des revendications 1 à 5, **caractérisé en ce que** le support de palier (4) est agencé de manière mobile verticalement dans un évidement (9) de l'élément de retenue (5).

7. Tracé pour véhicule selon l'une des revendications 1 à 6, **caractérisé en ce qu'**un élément d'amortissement (10), de préférence sous la forme d'un élément élastique, est agencé entre le rail (2) et l'élément de retenue (5).

8. Tracé pour véhicule selon l'une des revendications 1 à 7, **caractérisé en ce que** l'élément (3) de type plaque est pourvu de rails conducteurs, d'aimants porteurs, d'aimants de guidage et/ou de moteurs linéaires.

9. Elément de type plaque pour un tracé pour véhicule, en particulier selon l'une des revendications 1 à 8, avec plusieurs supports de palier (4) dépassant vers le bas, agencés dans la zone inférieure latérale qui sont logés de manière réglable en hauteur sur des éléments de retenue (5) qui peuvent être chacun fixés sur un rail.
